# EUROPÄISCHE PATENTSCHRIFT

(11) **EP 0 977 930 B1**
(45) Veröffentlichungstag und Bekanntmachung des Hinweises auf die Patenterteilung: **20.03.2002**
(21) Anmeldenummer: 98922755.8
(22) Anmeldetag: 21.04.1998
(51) Int. Cl.: E05D 15/52

(54) **BESCHLAG MIT TRAGARM ODER AUSSTELLARM ZUR LAGERUNG EINES DREHFLÜGELS ODER DREH-KIPPFLÜGELS**
FRAME SECTION WITH A SUSPENSION ARM OR PROJECTION ARM FOR LAYING A VERTICALLY PIVOTED OR A TILT AND TURN CASEMENT
ARMATURE AVEC BRAS DE SUSPENSION OU BRAS DE PROJECTION POUR LE PLACEMENT D'UN CHASSIS TOURNANT OU D'UN CHASSIS OSCILLANT-BASCULANT DE FENETRE

(30) Priorität: 23.04.1997 DE 29707358 U
(43) Veröffentlichungstag der Anmeldung: 09.02.2000
(62) Teilanmeldung aus: 00126989.3
(73) Patentinhaber: Ferco International Ferrures et Serrures de Bâtiment, 57445 Réding (FR)
(72) Erfinder: PREVOT, Gérard, F-57430 Willerwald (FR); KLESPERT, Sylvain, F-57400 Sarrebourg (FR)
(74) Vertreter: Glawe, Delfs, Moll & Partner
(86) Internationale Anmeldenummer: EP9802346
(87) Internationale Veröffentlichungsnummer: WO9848136

(56) Entgegenhaltungen:
- EP-A- 0 421 904
- EP-A- 0 460 422
- DE-A- 3 223 625
- DE-C- 3 702 957
- DE-U- 8 911 966
- DE-U- 9 308 671

## Beschreibung

Die Erfindung betrifft einen Beschlag mit einem Tragarm oder einem Ausstellarm zur Lagerung eines Drehflügels oder eines Dreh-Kippflügels eines Fensters, einer Tür oder dergleichen, wie im Oberbegriff des Anspruch 1 angegeben.

Ein Beschlag dieser Art mit einem Ausstellarm zur Lagerung eines Dreh-Kippflügels ist beispielsweise aus EP 0 421 904 B1 bekannt. Er besteht aus einem am Blendrahmen zu befestigenden Schwenklager, einem mit dem Flügel schwenkbar und verriegelbar verbundenen Ausstellarm, und einem den Ausstellarm mit dem Schwenklager verbindenden Lagerwinkel, dessen waagerechter Schenkel eine Führung mit Verstelleinrichtung für das Ende des Ausstellarmes bildet. Die Verstelleinrichtung ermöglicht eine Einstellung der wirksamen Länge des Ausstellarms, um z.B. einen abgesackten Fensterflügel nachrichten zu können. Um den Beschlag auf Rechts- oder Linksanschlag umstellen zu können, ist der Lagerwinkel am Schwenklager um eine horizontale Achse drehbar gelagert und in zwei um 180° versetzten Drehstellungen durch zusammenwirkende Vorsprünge und Ausnehmungen festlegbar. Zum Ein- und Ausrücken dieser Vorsprünge und Ausnehmungen ist im Drehlager ein mit einem Werkzeug zu drehender Exzenter vorgesehen. Ein solcher Beschlag mit Ausstellarm wird für die Lagerung eines Drehkippflügels zusammen mit einem an der unteren Ecke des Flügels vorgesehenen Ecklager verwendet, welches im wesentlichen das Flügelgewicht aufnimmt und Drehbewegungen um die vertikale Achse sowie Kippbewegungen um die horizontale Achse ermöglicht.

Drehflügel, die nur um eine vertikale Drehachse drehbar, aber nicht kippbar sind, werden üblicherweise in gewöhnlichen Scharnierbändern gelagert. Es ist aber auch bekannt, Beschläge für Dreh-Kippfenster konstruktiv so abzuwandeln, daß sie auch zur Lagerung von Drehflügel verwendet werden können. Dies hat vor allem zwei Vorteile. Zum einen wird die Anzahl der herzustellenden und auf Lager zu haltenden unterschiedlichen Beschlagteile reduziert, wenn die gleichen Beschlagteile wahlweise zur Lagerung eines Dreh-Kippflügels oder eines Drehflügels verwendet werden können. Zum anderen ist es bei zweiflügeligen Fenstern mit einem Dreh-Kippflügel und einem Drehflügel vorteilhaft, wenn beide Flügel mit gleich ausgebildeten und an der gleichen Stelle montierten Beschlagteilen gelagert werden können, so daß sich ein symmetrisches Erscheinungsbild ergibt.

Es ist deshalb bekannt, einen Beschlag mit Ausstellarm, z.B. wie in EP 0 421 904 B1 beschrieben, dadurch für die Lagerung eines Drehflügels anzupassen, daß der Ausstellarm durch einen sogenannten "falschen Scherenarm" ersetzt wird, d.h. einen Tragarm, der mit dem Drehflügel an dessen oberer horizontaler Falzfläche starr verbunden wird. Bei einem aus der Praxis bekannten Beispiel ist der im oberen horizontalen Falzraum des Flügels oberhalb der Falzfläche verlaufende Tragarm mit einer in der Falzflächennut befestigten Stulpschiene an mehreren Stellen verschraubt, wobei die Stulpschiene zusätzlich durch bis auf den Nutboden der Falzflächennut sich erstreckende Fußstücke am Flügel verankert wird, um die Stabilität zu verbessern.

Bei der Anpassung eines an sich für einen Dreh-Kippflügel vorgesehenen Beschlags mit Ausstellarm für die Lagerung eines Drehflügels ergeben sich verschiedene Probleme und Zielvorstellungen. Eines dieser Probleme betrifft die bei Dreh-Kippflügeln normalerweise gegebene Möglichkeit der vertikalen Einstellung des Flügels relativ zum Blendrahmen. Zu diesem Zweck ist das untere Ecklager vertikal einstellbar ausgebildet. Der Ausstellarm des Dreh-Kippbeschlages kann solchen vertikalen Einstellbewegungen folgen, weil in den ihn mit der Stulpschiene des Flügels verbindenden Gelenkzapfen ausreichend Lagerspiel vorhanden ist. Bei einem Drehflügel, der nicht mit einem Ausstellarm, sondern mit einem am Flügel starr zu befestigenden Tragarm gelagert ist, entfällt dieses Lagerspiel und damit die Verstellbarkeit. Es wäre deshalb erwünscht, den Tragarm so auszugestalten, daß er lotrechte Verstellbewegungen auch bei einem Drehflügel ermöglicht, ohne daß hierdurch die Stabilität der Verbindung zwischen Tragarm und Flügel, insbesondere auch zur Aufnahme von senkrecht zur Flügelebene wirkenden Kräften, beeinträchtigt wird.

Es stellt sich somit die Aufgabe, sowohl den Tragarm als auch die ihn mit dem blendrahmenseitigen Schwenklager verbindenden Teile so auszugestalten, daß das lagerseitige Ende des Tragarms eine für Einstellzwecke ausreichende vertikale Bewegungsfreiheit relativ zum Flügelrahmen hat, trotzdem aber am Flügel hinreichend abgestützt und geführt ist, um alle in horizontaler Richtung, auch quer zur Flügelebene wirkende Kraftkomponenten aufnehmen zu können. Dabei stellt sich die weitere Forderung, daß die zur Führung und Abstützung des Tragarms dienenden Elemente so ausgestaltet sein müssen, daß sie die Verwendung des gleichen Beschlages für die Lagerung eines Dreh-Kippflügels, wobei der Tragarm gegen einen Ausstellarm ausgetauscht wird, nicht behindern.

Darüberhinaus kann der hier beschriebene Beschlag bezüglich seiner Herstellung und seiner Bedienung vereinfacht werden. Für eine rationelle Fertigung soll der Beschlag so ausgebildet sein, daß möglichst alle Teile ausschließlich durch Biege-, Stanz- und Pressvorgänge hergestellt werden können und keine separat durch Gießen herzustellenden Teile benötigt werden. Die bedienungsmäßige Vereinfachung soll sich in erster Linie auf die Rechts-Linksumstellung des Beschlages beziehen. Diese erfolgt bei dem bekannten Beschlag gemäß EP 0 421 904 B1 durch Betätigen eines Exzenters, wofür ein Werkzeug, z.B. ein Imbusschlüssel, benötigt wird. Der hier beschriebene Beschlag soll ohne Zuhilfenahme eines Werkzeugs umgestellt werden können, ohne daß hierbei jedoch die Sicherheit und Stabilität seiner Festlegung in der einen oder anderen Stellung beeinträchtigt wird. Der Gregenstand der bedienungsmäßigen Vereinfachung bei der Rechts-Links-Umstellung gehört nicht zur vorliegenden Erfindung. Zur Lösung der gestellten Aufgabe sieht die Erfindung einen Beschlag vor, wie er in Anspruch 1 angegeben ist. Die Unteransprüche 2-6 beziehen sich auf weitere vorteilhafte Ausgestaltungen des Beschlages.

Bei dem erfindungsgemäßen Beschlag kann wahlweise ein Ausstellarm zur Lagerung eines Dreh-Kippflügels oder ein Tragarm zur Lagerung eines Drehflügels eingesetzt werden, wobei der Tragarm soweit flexibel ist, daß er vertikalen Einstellbewegungen des Flügels relativ zum Blendrahmen in der gleichen Weise folgen kann, wie dies bei einem Ausstellarm aufgrund des Lagerspiels in den Lagerzapfen möglich ist. Die Stabilität und Belastbarkeit der Verbindung des Tragarms mit dem Flügel ist aber dadurch gewährleistet, daß zusätzliche, in die Falznut des Flügels eingreifende Führungsmittel vorgesehen sind, die den Tragarm in lotrechter Richtung führen. Diese Führungsmittel sind dabei so gestaltet, daß sie nur zusammen mit dem Tragarm vorhanden sind und weggelassen werden, wenn anstelle eines Tragarms ein Ausstellarm für einen Dreh-Kippflügel verwendet wird. In diesem Fall ist dann die Falzflächennut frei von in sie eingereifenden Führungsteilen und kann, wie dies bei einem Dreh-Kippflügel erforderlich ist, z.B. eine Eckumlenkung eines Treibstangenbeschlages für die Verriegelung oder Freigabe des Ausstellarms aufnehmen.

Ausführungsarten der Erfindung ergeben sich aus der nachfolgenden Beschreibung von Ausführungsbeispielen der Erfindung.

In den Zeichnungen zeigt
Fig. 1 ein mit dem erfindungsgemäßen Beschlag ausgestattetes zweiflügeliges Fenster;
Fig. 2 eine erste Ausführungsform des Beschlages in Seitenansicht;
Fig. 3 eine Draufsicht auf den Tragarm;
Fig. 4 einen Schnitt nach der Linie IV-IV von Fig. 2 durch den Tragarm mit dem zusätzlich im Schnitt dargestelltem Flügelrahmen;
Fig. 5 eine Ansicht des Beschlages, teilweise im Schnitt nach der Linie V-V von Fig. 2;
Fig. 6 eine Zusammenstellung der Einzelteile des Beschlages gemäß Fig. 2;
Fig. 7 eine perspektivische Darstellung von Teilen des Beschlages gemäß Fig. 2;
Fig. 8A und Fig 8B einen Schnitt durch das Drehlager des Beschlages für die Rechts-Linksumstellung;
Fig. 9 eine Seitenansicht des Beschlages ähnlich Fig. 2, wobei jedoch der Tragarm durch einen Ausstellarm ersetzt ist;
Fig. 10 eine zweite Ausführunsform des Beschlages in ähnlicher Darstellung wie Fig. 1;
Fig 11, 12 und 13 jeweils Zusammenstellungen der Einzelteile des Beschlages in Seitenansicht, Frontalansicht und Draufsicht;
Fig. 14 eine perspektivische Darstellung der zweiten Ausführungsform;
Fig 15 in Seitenansicht eine dritte Ausführungsform des erfindungsgemäßen Beschlages;
Fig. 16, 17 und 18 Zusammenstellungen der Einzelteile des Beschlages gemäß Fig. 15 in Frontansicht, Draufsicht und Seitenansicht.

Bei dem in Fig. 1 dargestellten zweiflügeligen Fenster ist der linke Flügel 1 ein Dreh-Kippflügel und der rechte Flügel 3 ein Drehflügel. Der Dreh-Kippflügel 1 ist in üblicher Weise durch ein unteres Dreh-Kipp-Ecklager 6 und eine obere Austellschere 7 mit Scherenlager 8 gelagert und besitzt zum Verriegeln und Öffnen ein übliches Treibstangengetriebe (nicht dargestellt), das mit einem Handgriff 10 betätigt werden kann. Der Handgriff kann in drei Stellungen bewegt werden, die der Schließstellung, der Kippöffnung zum Kippen um die horizontale Kippachse A1, und der Drehöffnung zum Drehen um die vertikale Drehachse A2 entsprechen. Die Ausstellschere hat einen am schwenkbaren Teil des Schenklagers 8 befestigten Ausstellarm 7. Der Ausstellarm 7 verläuft verdeckt im horizontalen Falzraum des Dreh-Kippflügels 1 im Abstand oberhalb der oberen Falzfläche und kann durch Riegelelemente, die mit dem Handgriff 10 betätigt werden, mit dem flügelseitigen Beschlag starr verriegelt oder zur Schwenkbewegung für die Kippöffnung freigegeben werden.

Der Drehflügel 3 ist nur um eine lotrechte Drehachse A3 drehbar. Seine Lagerung am Rahmen erfolgt aber ebenfalls mit einem unteren Ecklager 5 in Kombination mit einem oberen Schwenklager 9 und einem Tragarm 11 (auch "falscher Scherenarm" genannt). Das Ecklager 5 des Drehflügels 3 kann ein Dreh-Kipp-Ecklager vom gleichen Typ wie das Ecklager 6 des Dreh-Kippflügels 1 sein, so daß für beide Flügel nur ein Typ von Ecklager hergestellt und auf Lager gehalten werden muß. Alternativ kann das Ecklager 5 des Drehflügels auch ein reines Drehlager mit Drehfreiheitsgrad nur um die vertikale Achse A3 sein.

In den Ecklagern 5, 6 ist in an sich bekannter Weise eine vertikale und horizontale Verstellmöglichkeit vorgesehen, um den Flügel relativ zum Blendrahmen einstellen zu können. Die Einstellbereiche sind mit B1 und B2 angedeutet und können jeweils mehrere mm betragen.

Das obere Schwenklager 9 des Drehflügels 3 ist von gleicher Bauart wie das Scherenlager 8 des Dreh-Kippflügels 1. Es ist erfindungsgemäß so ausgebildet, daß an ihm wahlweise ein Auststellarm 7 für einen Dreh-Kippflügel oder ein Tragarm 11 für einen Drehflügel befestigt werden kann.

Eine erste Ausführungsform des Tragarms 11 und seiner Verbindung mit dem Schwenklager 9 ist in Fig. 2 bis 8 dargestellt. Der Tragarm 11 hat einen lagerseitigen Abschnitt 13 und einen flügelseitigen Abschnitt 15, die durch einen gekröpften Abschnitt 16 miteinander verbunden sind, so daß sie in verschiedenen Ebenen liegen. Der Tragarm 11 der dargestellten Ausführungsform ist zur Verwendung mit einem Flügelrahmen 3 bestimmt, dessen Falzfläche 19 eine Falzflächennut aufweist, die, wie in Fig. 4 gezeigt, zwei nach innen vorspringende Rippen 21a hat, die die Nut in einen oberen Nutteil 22 zur Aufnahme einer Stulpschiene (falls vorhanden) und einen unteren Nutteil 24 zur Aufnahme einer Treibstange unterteilen. Der flügelseitige Abschnitt 15 des Tragarms 11 ist so ausgebildet, daß er sich in die Stulpschienennut 22 einlegt und dann ungefähr bündig mit der Falzfläche 19 des Flügelrahmens 3 liegt, wie in Fig. 4 im Schnitt dargestellt. An seinem Ende ist der flügelseitige Abschnitt 15 U-förmig umgebogen, und der umgebogene Teil 23 hat eine geringere Breite, wobei Breite und Tiefe dieses U-förmigen umgebogenen Teils 23 so bemessen sind, daß dieser zwischen den Stegen 21a in den unteren Nutteil 24 eingreifen und sich auf den Boden der Treibstange 24 auflegen kann. Mittels Befestigungsscchrauben (nicht dargestellt), die durch Durchtrittsöffnungen 25 des Tragarms 11 in den Flügelrahmen 3 eingeschraubt werden, wird der flügelseitige Abschnitt 15 des Tragarms 11 starr am Flügel festgelegt. Vorzugsweise erstreckt sich der flügelseitige Abschnitt 15 über ca. 75 - 80% der gesamten Länge des Tragarms 11. Der Flügelrahmen 3 ist in Fig. 4 beispielshalber als Kunststoffrahmen dargestellt, der erfindungsgemäße Beschlag kann aber selbstverständlich auch an Holzrahmen, Aluminiumrahmen und Verbundrahmen montiert werden.

Der lagerseitige Abschnitt 13 des Tragarmes 11 bildet über einen Teil seiner Länge eine Führungsabschnitt 27 mit verringerter Breite. An diesen schließt sich ein rechtwinklig nach unten abgebogener Schenkel 29 an, der an seinem unteren Ende 29a wieder auf die gleiche Breite wie der flügelseitige Abschnitt 15 des Tragarms 11 verbreitert ist d.h. eine der Breite der Stulpschienennut 22 des Flügelrahmens entsprechende Breite hat.

Das Schwenklager 9 hat ein festes Lagerteil 31, das am Blendrahmen 3 mittels Schrauben 33 befestigtbar ist und zwei vorspringende Lageraugen 35 zur Aufnahme eines lotrechten Achsbolzens 37 aufweist. Am festen Lagerteil 31 ist ein bewegliches Lagerteil 39 gelagert, bestehend aus einer Lagerhülse 41, die den Achsbolzen 37 umschließt und über einen Verbindungssteg 43 mit einer rechtwinklig nach hinten (in Fig. 2 und Fig. 6) abgebogenen Lagerplatte 45 (Fig. 5) zusammenhängt.

Die Verbindung des Tragarms 11 mit dem beweglichen Lagerteil 39 des Schwenklagers 9 erfolgt über einen Lagerwinkel 51, dessen lotrechter Schenkel 53 die Lagerplatte 45 des beweglichen Lagerteils 39 hintergreift und an dieser in einer noch zu erläuternden Weise befestigt ist. Der waagerechte Schenkel 57 des Lagerwinkels 51 bildet eine nach oben offene U-förmige Führung 59, in der der Führungsabschnitt 27 des Tragarms 11 in Längsrichtung verschiebbar geführt ist. Angrenzend an die U-Führung 59 hat der waagerechte Schenkel 57 des Lagerwinkels 51 eine Öffnung 58, durch die sich der rechtwinklig abgebogene Schenkel 29 des Tragarms 11 erstreckt. In diesem Schenkel 29 ist eine Gewindebohrung 61 ausgebildet, die bei in den Lagerwinkel 51 eingesetztem Tragarm 11 mit einer Druchtrittsöffnung 63 im lotrechtem Schenkel 53 des Lagerwinkels 51 fluchtet. Eine Einstellschraube 65 kann durch die Durchtrittsöffnung 63 hindurch in die Gewindebohrung 61 des Tragarms 11 eingeschraubt werden und dient dazu, den Tragarm 11 relativ zum Lagerwinkel 51 und damit relativ zum Schwenklager 9 zu verstellen. Auf diese Weise kann der Flügelrahmen 3 relativ zum Blendrahmen 1 in horizontaler Richtung verstellt werden, um z.B. einen abgesackten Flügelrahmen nachzustellen.

Der Führungsabschnitt 27 des Tragarms 11 hat an seinen oberen Kanten prismenartig abgeschrägte Schrägflächen 27a. Diese werden, wie aus Fig. 5 ersichtlich, von nach innen gestauchten oberen Rändern der U-Führung 59 übergriffen, so daß der Tragarm 11 in der U-Führung 59 des Lagerwinkels 51 unverlierbar gesichert ist. Die Gewindebohrung 61 kann vorweg mit einem Gewinde versehen worden sein. Vorzugsweise handelt es sich aber eine einfache Bohrung, in die das Gewinde durch die als selbstschneidende Schraube ausgebildete Einstellschraube 65 eingeschnitten wird.

Der Tragarm 11 wird aus Flachdrahtmaterial ausschließlich durch Biege- , Press- und Stanzbearbeitung geformt. Beim Abbiegen des lotrechten Schenkels 29 kann durch ein geeignetes Werkzeug dafür gesorgt werden, daß sich an der Innenseite eine Materialverdickung 61a bildet, um die Länge der Bohrung, in der die Einstellschraube 65 gelagert ist, zu vergrößern. Auch der Lagerwinkel 61 ist so geformt, daß er aus Flachmaterial ausschließlich durch Biege- , Stanz- und Pressvorgänge hergestellt werden kann.

Wie erwähnt, bietet das untere Ecklager 5 des Drehflügels 3 die Möglichkeit einer vertikalen Einstellung mit dem in Fig. 1 angedeuteten Einstellbereich B1. Um dieser Einstellung folgen zu können, muß im auch im Bereich des oberen Schwenklagers 9 und des Tragarms 11 ein entsprechendes lotrechtes Spiel gegeben sein. Im Schwenklager 9 ist ein vertikales lotrechtes Spiel nicht gegeben. Die in Fig. 2 scheinbar dargestellten Spalte zwischen der Lagerhülse 41 und den Lageraugen 35 sind in der Praxis durch reibungsmindernde Beilagringe aus Messing oder Kunststoff ausgefüllt. Erfindungsgemäß ist deshalb das für die lotrechte Einstellung erforderliche Spiel im Tragarm 11 vorgesehen, und zwar durch die Flexibilität des Tragarms 11, die vor allem im Bereich der Abkröpfung 16 sowie zwischen dieser und der nächstliegenden Befestigungsstelle am Flügelrahmen gegeben ist. Hierdurch kann sich der lagerseitige Abschnitt 13 relativ zu dem starr am Flügel befestigten Teil des flügelseitigen Abschnitts 15 in lotrecher Richtung soweit bewegen, daß er den Einstellbewegungen folgen kann. Das Ende 29a des rechtwinklig abgebogenen Winkels 29 ist verschiebbar in der lotrechten Falznut 22 des Flügelrahmens 3 geführt, so daß der lagerseitige Abschnitt 13 des Tragarms 11 am Flügelrahmen gegen senkrecht zur Flügelebene wirkende Kräfte ausreichend abgestützt und festgelegt ist, ohne daß seine Bewegung in lotrechter Richtung behindert wird.

Im folgenden wird die Befestigung des Lagerwinkels 51 an der Lagerplatte 45 des beweglichen Lagerteils 39 beschrieben, wobei auf die Figuren 6, 7 und 8 verwiesen wird. Der lotrechte Schenkel 53 des Lagerwinkels 51 ist in an sich bekannter Weise am der Lagerplatte 45 so gelagert, daß er um eine horizontale Achse 67 gedreht und in zwei um 180° gedrehten Stellungen arretiert werden kann. Dies dient zur Umstellung des Beschlages auf Rechts- oder Links-Anschlag. Gemäß Fig. 8A sind die Befestigungsplatte 45 und der flach an ihrer Rückseite anliegende lotrechte Schenkel 53 des Lagerwinkels 51 durch eine Nietstift 69 miteinander drehbar, aber unlösbar verbunden. Der Nietstift 69 hat mehrere abgestufte Durchmesser, und zwar einen Kopf 69a, einen Mittelabschnitt 69b und ein Nietende 69c. Er wird zusammen mit einem seinem Mittelteil 69b umgebenden elastomeren Federring 71 in entsprechend abgestufte Lageröffnungen 73, 74 des lotrechten Schenkels 53 des Lagerwinkels 51 bzw. der Befestigungsplatte 45 eingeführt und durch Breitstauchen seines Nietendes 69c festgelegt. Die Lageröffnung 73 des lotrechten Schenkels 53 hat Übermaß gegenüber dem Kopf 69a des Nietstiftes 69, so daß der lotrechte Schenkel 53 des Lagerwinkels 51 relativ zur Lagerplatte 45 in Richtung quer zur Achse 67, insbesondere nach oben, verschoben werden kann, wobei der Federring 71 elastisch deformiert wird, wie in Fig. 8B gezeigt.

Zur Festlegung des Lagerwinkels 51 in der einen oder anderen seiner um 180° versetzten Betriebsstellungen für Rechts- oder Links-Anschlag weist die Lagerplatte 45 an ihrer oberen und unteren Schmalseite je eine Einrastkerbe 75 auf, in die einer von zwei Einrastvorsprüngen 77 einrasten kann, die an der Innenseite des lotrechten Schenkels 53 des Lagerwinkels 61 vorstehen. Jeder Einrastkerbe 75 der Befestigungsplatte 45 ist eine ansteigende Führungsbahn 79 vorgelagert. Beim Drehen des Lagerwinkels 51 um die Achse 67 wird der in Bewegungsrichtung vorne liegende Einrastvorsprung 77 auf der Führungsbahn 79 so geführt, daß er eine Querverschiebung des Lagerwinkels 51 relativ zur Befestigungsplatte 45 unter elastischer Verformung des Federrings 71, wie in Fig. 8B angedeutet, erzwingt, bis der jeweilige Einrastvorsprung 77 in die Einrastkerbe 75 durch die elastische Rückstellkraft des Federrings 71 einrastet, wobei der Federring 71 durch seine Rückstellkraft die Teile in die zur Drehachse 67 konzentrische Position gemäß Fig. 8 zurückstellt. Zum Lösen der Einrastung muß der Benutzer von Hand eine Kraft zur Querverschiebung des Lagerwinkels 51 relativ zur Befestigungsplatte 45 ausüben, um den Einrastvorsprung 77 aus der Einrastkerbe 75 herauszuheben. Anschließend können die Teile gedreht werden, bis der jeweils andere Einrastvorsprung 77 auf die andere Führungsbahn 79 aufläuft und dann in der beschriebenen Weise in die andere Einrastkerbe 75 einrastet. Auf diese Weise ist die Rechts- und Linksumstellung des Beschlages in einfachster Weise und ohne Zuhilfenahme eines Werkzeugs möglich.

Bei der beschriebenen Ausführungsform sind die Einrastvorsprünge 77, wie dargestellt, hakenförmig ausgebildet, so daß sie auch die vom Schenkel 53 des Lagerwinkels 51 abgewandte Seite der Lagerplatte 45 hintergreifen. Hierdurch wird die Kraftübertragung zwischen dem Lagerwinkel 51 und dem beweglichen Lagerteil 39 des Schwenklagers in Richtung parallel zur Achse 67 verbessert.

Der erfindungsgemäße Beschlag ist so ausgebildet, daß der Tragarm 11 (falscher Scherenarm) für einen Drehflügel gegen einen Ausstellarm (Scherenarm) für einen Dreh-Kipp-Flügel ausgetauscht werden kann, ohne daß an den übrigen Komponenten des Beschlages irgendwelche Änderungen vorgenommen werden müssen.

Fig. 9 zeigt eine Darstellung ähnlich wie Fig. 2, wobei jedoch der Tragarm 11 von Fig. 2 durch einen üblichen Ausstellarm 7 eines Dreh-Kipp-Beschlages ersetzt ist. Dieser unterscheidet sich vom Tragarm 11 dadurch, daß er auf seiner ganzen Länge oberhalb der Falzfläche 19 des Flügelrahmens verläuft und einen Drehzapfen 83, der in einem Schlitz der Stulpschiene (nicht dargestellt) des Flügels geführt ist, sowie einen Riegelnocken 85 aufweist, der mit einem Riegelzapfen (nicht dargestellt) des flügelseitigen Beschlages zusammenwirkt, um den Ausstellarm 7 wahlweise für die Drehöffnung am Flügel starr festzulegen oder ihn für die Kippöffnung zur Schwenkbewegung relativ zum Flügel freizugeben. Das dem Schwenklager 9 zugewandte Ende des Ausstellarms 7 ist völlig analog dem anhand von Fig. 2 bis 7 beschriebenen Tragarm 11 ausgebildet, mit dem einzigen Unterschied, daß der am Ende des Ausstellarms 7 rechtwinklig nach unten abgebogene Schenkel 87, in dem sich die Gewindebohrung 61 für den Eingriff der Einstellschraube 63 befindet, so kurz ist, daß er nicht in die Falznut des Flügelrahmens 3 hineinragt. Ein Eingriff des abgebogenen Schenkels 87 in die Falznut des Flügelrahmens würde die Freigabe des Ausstellarms 7 für die Kippöffnung verhindern und außerdem das Anbringen von Stulpschienen, Eckumlenkungen oder dergleichen in der Falznut des Flügelrahmens im Bereich der lagerseitigen oberen Ecke unmöglich machen.

Auf diese Weise können sämtliche Teile des Beschlages, mit Ausnahme des Tragarms 11 bzw. Ausstellarms 7, ohne jede Änderung für einen Drehflügel oder einen Dreh-Kippflügel verwendet werden, so daß sich die Herstellung, Lagerhaltung und Verarbeitung des Beschlages ganz erheblich vereinfacht.

Eine zweite Ausführungsform der Erfindung wird anhand der Figuren 10 bis 14 beschrieben. Sie unterscheidet sich von der zuvor beschriebenen Ausführungsform in der Ausgestaltung des Lagerwinkels 51, sowohl was seine Verbindung mit dem Tragarm 11 als auch seine Lagerung an der Lagerplatte 45 betrifft. Der in Fig. 10 dargestellte Tragarm 11' ist in seinem flügelseitigen Abschnitt 15 und seinem gekröpften Abschnitt 16 im wesentlichen identisch mit dem Tragarm 11 gemäß Fig. 2 ausgebildet und in gleicher Weise wie dieser in der Stulpschienennut und Treibstangennut des Flügelrahmens 3 eingelegt und befestigt. Der lagerseitige Abschnitt 13' bildet einen Führungsabschnitt verringerter Breite, in dem ein Längsschlitz 91 mit kreuzförmiger Erweiterung 91a ausgebildet ist (siehe Fig. 13). Der waagerechte Schenkel 57' des Lagerwinkels 51 ist als eine nach unten offene U-Führung geformt, die den lagerseitigen Abschnitt 13' des Tragarms 11 verschiebbar aufnimmt.

In der oberen Wand des waagerechten Schenkels 57', d.h. der U-Führung, ist eine Führungsöffnung 93 ausgebildet (Fig. 13), in der ein Gleitstein 95 geführt ist, der von der im lotrechten Schenkel 53 des Lagerwinkels 51 gelagerten Einstellschraube 65 durchsetzt wird und mit ihr in Gewindeeingriff steht, vorzugsweise über ein von der selbstschneidend ausgebildeten Einstellschraube 65 geschnittenes Gewinde. Der Gleitstein 95 hat am oberen Ende zwei seitliche Vorsprünge 95a, die auf Schrägflächen 93a der Führungsöffnung 93 aufliegen. Der sich daran nach unten anschließende Schaft des Gleitsteins 95 hat einen solchen Querschnitt, daß er formschlüssig die kreuzförmige Erweiterung 91a des Tragarms 11' ausfüllt, so daß der Tragarm 11 über den als Mitnehmer wirkenden Gleitstein 95 mit der Einstellschraube 65 verbunden ist und durch Drehen der Einstellschraube 65 längs der U-Führung im waagerechten Schenkel 57' des Lagerwinkels 71 verstellt werden kann.

Der Gleitstein 95 ist nach unten schaftartig verlängert und trägt unterhalb des lagerseitigen Abschnitts 13' des Tragarms 11' ein Führungsstück 97, welches, wie in Fig. 10 dargestellt, beim montierten Beschlag in die Falzflächennut 21 der lotrechten Falzfläche des Flügelrahmens 3 eingreift (Fig. 10), und zwar in deren als Treibstangennut dienenden tieferen Nutteil 24. Das Führungsteil 97 stützt somit den Lagerwinkel 51 und damit den lagerseitigen Abschnitt 13' des Tragarms 11' am Flügelrahmen 3 gegen senkrecht zur Flügelebene wirkende Kräfte ab, ist aber in der Falzflächennut 21 lotrecht verschiebbar, so daß der lagerseitige Abschnitt 13' des Tragarms 11' nicht daran gehindert ist, sich relativ zum Flügelrahmen 3 lotrecht zu bewegen und damit einer am Ecklager 5 (Fig. 1) vorgenommenen lotrechten Verstellung zu folgen.

Die beschriebene Abstützung des lagerseitigen Endes 13' des Tragarms 11' in der lotrechten Falzflächennut wird erzielt, ohne daß der Tragarm 11' an seinem Ende einen rechtwinklig abgebogenen Schenkel aufweist, wie er bei der Ausführungsform gemäß Fig. 2 bis 10 vorhanden ist. Der Tragarm 11' kann gegen einen üblichen Ausstellarm für ein Dreh-Kippfenster ausgetauscht werden, wenn dessen lagerseitiges Ende in der gleichen Weise ausgebildet ist, wie dies für den Tragarm 11 beschrieben und insbesondere in Fig. 13 dargestellt wurde. Bei Einsetzen eines Ausstellarms wird das Führungsstück 97 weggelassen und ein Gleitstein 95 verwendet, der in lotrechter Richtung wesentlich kürzer ausgebildet ist, so daß sein Schaft nicht bis in den Bereich der Falzflächennut des Flügelrahmens hineinragt.

Gleitstein 95 und Führungsstück 97 können aus geeignetem Kunststoff bestehen.

Der lotrechte Schenkel 53 des Lagerwinkels 51 hintergreift die Lagerplatte 45 des beweglichen Lagerteils 39 und ist an dieser in gleicher Weise mittels Nietstift 69 und Federring 71 drehbar und gegen Federkraft querverschieblich gelagert, wie dies bei der Ausführungsform gemäß Fig. 2 bis 8 beschrieben wurde. Die zusammenwirkenden Einrastvorsprünge und Einrastkerben zum Festlegen des Lagerwinkels 51 in einer der beiden um 180° gedrehten Stellungen relativ zur Befestigungsplatte 45 sind jedoch anders als bei der vorigen Ausführungsform gestaltet. Am lotrechten Schenkel 53 des Lagerwinkels ist auf der der Befestigungsplatte 45 zugewandten Fläche mittig ein einziger Einrastvorsprung 78 ausgebildet, der wahlweise in eine von zwei Einrastöffnungen 76 einrasten kann, die in der Lagerplatte 45 mittig und symmetrisch oberhalb und unterhalb der Lageröffnung 74 für den Nietstift 69 ausgestanzt sind. Jeder Einrastöffnung 67 ist eine zur freien Kante der Befestigungsplatte 45 offene Führungsnut 80 vorgelagert, die den Einrastvorsprung 78 des Lagerwinkels 51 führt und ihn unter anfänglicher Verformung und dann Entspannung der Federscheibe 71 in die jeweilige Einrastöffnung 76 einrasten läßt. Zusätzlich sind am Lagerwinkel 51 hakenförmige Stützvorsprünge 89 vorgesehen, die die Lagerplatte 45 an ihrem oberen Rand über- und hintergreifen, wie dies für die hakenförmigen Einrastvorsprünge 77 der Ausführungsform gemäß Fig. 2 bis 8 beschrieben wurde.

Eine dritte Ausführungsform wird anhand von Fig. 15 bis 18 beschrieben. Bei ihr ist unterhalb des Tragarms 11" ein Füllstück 101 vorgesehen, das vorzugsweise aus Kunststoff hergestellt ist. Das Füllstück 101 ist so ausgebildet, daß es in die obere horizontale Falzflächennut 21 des Flügelrahmens 3 eingesetzt wird und diese in voller Tiefe ausfüllt. An dem dem Schwenklager 9 zugewandten Ende hat das Füllstück 101 eine Abwinkelung 103, die in die lotrechte Falznut des Flügelrahmens 3 eingreift. Der flügelseitige Abschnitt 15 des Tragarms 11" ist an einer geeigneten Stelle, die in Fig. 15 mit 105 bezeichnet ist, mittels einer Schraube (nicht dargestellt), die durch Bohrungen des Tragarms 11' und des Füllstücks 101 hindurch in dem Boden der Falznut 21 eingeschraubt wird, mit dem Flügelrahmen 3 fest verbunden. In diesem Bereich ist der Tragarm 11" vorzugsweise, wie dargestellt, in Form einer querverlaufenden Sicke 107 gebogen, um seine Flexibilität in lotrechter Richtung zu verbessern. Links von der Verschraubungsstelle 105 ist der Tragarm 11" in gleicher Weise wie der Tragarm 11 gemäß Fig. 2 ausgebildet und wird im Bereich seines U-förmig umgebogenen Endes 23 durch eine weitere Verschraubung in der Treibstangennut befestigt.

Der rechts von der Verschraubung 105 und Sicke 107 liegende Teil des Tragarms 11" ist aufgrund seiner Flexibilität, insbesondere im Bereich der Sicke 107 und des gekröpften Abschnittes 16, relativ zum Flügelrahmen 3 lotrecht beweglich, um Einstellbewegungen des Flügels, die im unteren Ecklager 5 (Fig. 1) bewirkt werden, folgen zu können. Bei dieser lotrechten Bewegung ist der Tragarm 11" durch das Füllstück 101 geführt. Zu diesem Zweck weist das Füllstück 101 an seiner Oberseite einen Führungsvorsprung 109 auf, der eine Führungsöffnung 111 des Tragarms 11" durchgreift. In seinem oberen Bereich ist der Führunsvorsprung 109 U-förmig mit zwei Schenkeln ausgebildet, die nach außen vorspringende, abgeschrägte Einrastvorsprünge 113 aufweisen. Beim Einführen in die Führungsöffnung 111 des Tragarms 11" werden U-Schenkel des Führungsvorsprungs 109 zusammengedrückt, bis die Vorsprünge 113 hinter die Längskanten der rechteckigen Führunsöffnung 111 einrasten, so daß das Füllstück 101 am Tragarm 11" unverlierbar gesichert ist. Das Füllstück 101 weist eine zweite Durchtrittsöffnung 115 für eine zweite Befestigungsschraube auf, mit der es am Boden der Falznut 21 befestigt werden kann. Eine entsprechend groß bemessene Zugangsöffnung 117 im Tragarm 11" ermöglicht den Zutritt zu dieser Befestigungsschraube.

Der lagerseitige Abschnitt 13 des Tragarms 11", der Lagerwinkel 51 und das Schwenklager 9 mit dem beweglichen Lagerteil 39 und der Tragplatte 45 sind im wesentlichen identisch ausgebildet wie bei der Ausführungsform nach Fig. 10 bis 13 und werden deshalb im einzelnen nicht nochmals erläutert. Zu erwähnen ist nur, daß der in die Erweiterung 91a des Schlitzes 91 des Tragarms 11" eingreifende Gleitstein 95' in lotrechter Richtung so kurz bemessen ist, daß er nicht in die Falznut des Flügelrahmens 3 hineinragt und auch kein Führungsstück, wie das Führungsstück 97 in Fig. 10, trägt. Dies ist deshalb möglich, weil der Gleitstein 95 keine Führungsfunktion für die lotrechte Bewegung des Tragarms 11" ausübt, da diese Führung von dem Führungsvorsprung 109 des Füllstücks 101 übernommen wird. Wenn anstelle des Tragarms 11" für einen Drehflügel ein Ausstellarm für einen Dreh-Kippflügel (natürlich ohne Füllstück 101) mit dem Lagerwinkel 51 verbunden werden soll, kann daher auch der Gleitstein 95 unverändert verwendet zu werden und braucht nicht gegen einen anderen Gleitstein ausgetauscht zu werden.

## Patentansprüche

1. Beschlag zur Lagerung eines mit einer Falzflächennut versehenen Fenster- oder Türflügels (1, 3) im Bereich seiner oberen Ecke an einem Blendrahmen (2),
mit einem am Blendrahmen (2) befestigbar Schwenklager (9) mit lotrechter Drehachse,
einem mit dem oberen waagerechten Holm des Flügels (1, 3) verbindbaren Arm (7, 11)
und einem den Arm (7, 11) mit dem Schwenklager (9) verbindenden Lagerwinkel(51), der einen mit dem Schwenklager (9) verbindbaren lotrechten Schenkel (53) und einen waagerechten Schenkel (57) aufweist, welcher eine Aufnahme (59) mit Verstellvorrichtung (65) bildet, in der der Arm 1 (7, 11) lösbar und in seiner Längsrichtung verstellbar aufgenommen ist,
wobei der Arm auswechselbar entweder mit dem Flügel (1) drehbar und verschiebbar verbundener Ausstellarm (7) für die Dreh-Kipp-Lagerung des Flügels (1) oder ein am Flügel (3) im wesentlichen starr festgelegter Tragarm (11) (falscher Scherenarm) für die Drehlagerung des Flügels (3) ist,
**dadurch gekennzeichnet, daß** der zur Drehlagerung des Flügels (3) vorgesehene Tragarm (11) einen lagerseitigen Abschnitt (13) und einen flügelseitigen Abschnitt (15) hat, die über eine Abkröpfung (16) des Tragarms (11) einstückig zusammenhängen,
daß der flügelseitige Abschnitt (15) zum Einlegen in die Falznut (21)in der oberen horizontalen Falzfläche (19) des Flügels (3) und zur Befestigung in dieser ausgebildet ist, daß der lagerseitige Abschnitt (13) des Tragarms (11) mit Abstand oberhalb der Falzfläche (19) liegt und relativ zum flügelseitigen Abschnitt in lotrechter Richtung flexibel ist, um einer lotrechten Verstellung des Flügels (3) gegenüber dem Blendrahmen (2) folgen zu können,
und daß der lagerseitige Abschnitt (13) des Tragarms (11) durch ein Führungsteil (29a, 97, 101), das für den Eingriff mindestens in die Falznut der lotrechten Falzfläche des Flügels (3) ausgebildet ist, vertikal geführt und gegen Bewegung senkrecht zur Flügelebene abgestützt ist.

2. Beschlag nach Anspruch 1 zur Verwendung bei einem Flügel, dessen Falznut (21) eine obere Stulpschienennut (22) und eine untere Treibstangennut (24) bildet,
**dadurch gekennzeichnet, daß** der flügelseitige Abschnitt (15) des Tragarms eine für das Einlegen in die Stulpschienennut (22) des Flügels bemessene Breite hat und an seinem Ende einen U-förmig umgebogenen Teil (23) aufweist, der eine für den Eingriff in die Treibstangennut (24) des Flügels bemessene Breite und Tiefe hat.

3. Beschlag nach Anspruch 1, **dadurch gekennzeichnet, daß** das Führungsteil aus einem rechtwinklig nach unten abgebogenen Schenkel (29a) des Tragarms (11) besteht, der in die Falznut der lotrechten Falzfläche des Flügels (3) in lotrechter Richtung verschiebbar eingreifen kann.

4. Beschlag nach Anspruch 1 oder 2, **dadurch gekennzeichnet, daß** das Führungsteil ein am Lagerwinkel horizontal verstellbar gelagertes Teil (97) ist, das vom Lagerwinkel (51) nach unten für den Eingriff in die Falznut der lotrechten Falzfläche des Flügels (3) vorsteht.

5. Beschlag nach Anspruch 1 oder 2, **dadurch gekennzeichnet, daß** das Führungsteil ein in die Falznut der horizontalen und vertikalen Falzfläche des Flügels einsetzbares und am Flügel befestigbares Füllstück (101) ist, das einen nach oben vorspringenden Führungsvorsprung(109) trägt, der mit dem lagerseitigen Abschnitt (13) des Tragarms (11) zu dessen Führung zusammenwirkt.

6. Fenster oder Tür mit einem um eine lotrechte Achse drehbaren Flügel (3), der am Blendrahmen im Bereich seiner unteren Ecke mittels eines die lotrechte Gewichtskomponente des Flügels (3) aufnehmenden Ecklagers (5) und im Bereich seiner oberen Ecke mit einem Schwenklager (9) und einem daran gelagerten, am Flügel undrehbar und unverschiebbar festgelegten Tragarm (11) drehbar gelagert ist,
**dadurch gekennzeichnet, daß** der Tragarm (11) in solcher Entfernung vom Schwenklager (9) am Flügel (3) befestigt und zwischen seiner Befestigung am Flügel (3) und dem Schwenklager (9) in lotrechter Richtung soweit flexibel ausgebildet ist, daß er einer durch Verstellung des Ecklagers (5) bewirkten vertikalen Einstellbewegung des Flügels (3) relativ zum Blendrahmen (2) durch seine Flexibilität folgen kann.

## Claims

1. A fixture for mounting a window or door leaf (1,3), which is provided with a rebate surface groove, in the vicinity of its upper corner on a window frame (2),
having a pivot bearing (9) which can be mounted on the window frame (2) and with a vertical axis of rotation, having an arm (7,11) which can be connected to the upper horizontal cross-beam of the leaf (1,3)
and having a bearing angle member (51) which is connected to the pivot bearing (9) and which has a vertical leg (53) which can be connected to the pivot bearing (9) and a horizontal leg (57) which forms a socket (59) with displacement means (65), in which the arm (7,11) is accommodated releasably and displaceably in its longitudinal direction,
wherein the arm is interchangeable either with the extension arm (7), connected rotatably and slidably to the leaf (1), for the tilt-and-turn mounting of the leaf (1) or is a support arm (11) (false scissor arm) located substantially rigidly on the leaf (3) for the pivotal mounting of the leaf (3),
**characterised in that** the support arm (11) provided for the pivotal mounting of the leaf (3) has a portion (13) on the mounting side and a portion (15) on the leaf side, which portions are contiguous in one piece via a bend in the support arm (11),
**in that** the portion (15) on the leaf side is designed for insertion into the rebate groove (21) in the upper horizontal rebate surface (19) of the leaf (3) and to be secured therein,
**in that** the portion (13) of the support arm (11) on the mounting side is situated at a distance above the rebate surface (19) and is flexible in a vertical direction relative to the portion on the leaf side so as to be able to follow any vertical displacement of the leaf (3) with respect to the window frame (2),
and **in that** the portion (13) of the support arm (11) on the mounting side is guided vertically by a guide part (29a,97,101), which is designed for engagement at least into the rebate groove of the vertical rebate surface of the leaf (3), and is supported against movement perpendicularly to the leaf plane.

2. A fixture according to Claim 1 for use in a leaf whose rebate groove (21) forms an upper cover rail groove (22) and a lower actuating rod groove (24), **characterised in that** the portion (15) of the support arm on the leaf side is of a width calculated for insertion into the cover rail groove (22) of the leaf and at its end has a U-shaped bent part (23) which is of a width and depth calculated for engagement into the actuating rod groove (24) of the leaf.

3. A fixture according to Claim 1, **characterised in that** the guide part comprises a leg (29a) of the support arm (11) bent downwards at right angles, which can engage slidably in a vertical direction in the rebate groove of the vertical rebate surface of the leaf (3).

4. A fixture according to Claim 1 or 2, **characterised in that** the guide part is a part (97) which is mounted horizontally displaceably on the bearing angle member and which projects downwards from the bearing angle member (51) for engagement into the rebate groove of the vertical rebate surface of the leaf (3).

5. A fixture according to Claim 1 or 2, **characterised in that** the guide part is a packing piece (101) which can be inserted into the rebate groove of the horizontal and vertical rebate surface of the leaf and can be secured to the leaf, and which is provided with an upwardly protruding guide projection (109) which co-operates with the portion (13) of the support arm (11) on the mounting side for guidance thereof.

6. A window or door having a leaf (3) pivotable about a vertical axis, which leaf is pivotably mounted on the window frame in the vicinity of its lower corner by means of a corner mounting (5) accommodating the vertical weight component of the leaf (3) and in the vicinity of its upper corner by pivot bearing (9) and a support arm (11) which is mounted thereon and which is located non-rotatably and non-displaceably on the leaf,
**characterised in that** the support arm (11) is secured to the leaf (3) at such a distance from the pivot bearing (9) and is designed to be so flexible in a vertical direction between its fastening to the leaf (3) and the pivot bearing (9) that because of its flexibility it can follow a vertical adjusting movement of the leaf (3) relative to the window frame (2) caused by displacement of the corner mounting (5).

## Revendications

1. Ferrure pour la pose d'un ouvrant de fenêtre ou de porte (1, 3), muni d'une rainure de surface de feuillure, à l'endroit de son coin supérieur sur un châssis dormant (2), avec
un palier d'articulation (9), à axe de rotation vertical, pouvant être fixé au châssis dormant (2),
un bras (7, 11) pouvant être relié à la traverse horizontale supérieure de l'ouvrant (1, 3), et
une équerre d'appui (51), reliant le bras (7, 11) au palier d'articulation (9), présentant une branche verticale (53) pouvant être reliée au palier d'articulation (9) et une branche horizontale (57) constituant un dispositif de réception (59) à dispositif de déplacement (65) dans lequel le bras 1 (7, 11) est reçu de manière amovible et déplaçable dans son sens longitudinal,
le bras pouvant être remplacé soit par un bras de projection (7), relié de manière rotative et déplaçable à l'ouvrant (1), pour la pose oscillo-battante de l'ouvrant (1), soit par un bras de suspension (11), fixé de manière sensiblement rigide à l'ouvrant (3) (faux bras de compas), pour la pose tournante de l'ouvrant (3),
**caractérisée par le fait**
**que** le bras de suspension (11) prévu pour la pose tournante de l'ouvrant (3) présente un segment du côté du palier (13) et un segment du côté de l'ouvrant (15) qui sont unis en une seule pièce par l'intermédiaire d'un coude (16) du bras de suspension (11),
**que** le segment du côté de l'ouvrant (15) est réalisé en vue de son placement dans la rainure de feuillure (21) dans la surface de feuillure horizontale supérieure (19) de l'ouvrant (3) et de sa fixation dans cette dernière,
**que** le segment du côté du palier (13) du bras de suspension (11) se trouve à une distance au-dessus de la surface de feuillure (19) et est flexible, dans le sens vertical, par rapport au segment du côté de l'ouvrant, afin de pouvoir suivre un déplacement vertical de l'ouvrant (3) par rapport au châssis dormant (2), et
**que** le segment du côté du palier (13) du bras de suspension (11) est, par un élément de guidage (29a, 97, 101) réalisé en vue de son engagement au moins dans la rainure de feuillure de la surface de rainure verticale de l'ouvrant (3), guidé verticalement et soutenu contre un déplacement perpendiculairement au plan de l'ouvrant.

2. Ferrure selon la revendication 1, destinée à être utilisée avec un ouvrant dont la rainure de feuillure (21) forme une rainure de rail embouti supérieure (22) et une rainure à tringle de manoeuvre inférieure (24), **caractérisée par le fait que** le segment du côté de l'ouvrant (15) du bras de suspension a une largeur dimensionnée pour l'engagement dans la rainure de rail embouti (22) de l'ouvrant et présente, à son extrémité, une partie recourbée en forme de « U » (23) qui a une largeur et une profondeur dimensionnées pour l'engagement dans la rainure à tringle de manoeuvre (24) de l'ouvrant.

3. Ferrure selon la revendication 1, **caractérisée par le fait que** l'élément de guidage consiste en une branche (29a), recourbée à angle droit vers le bas, du bras de suspension (11) pouvant s'engager, de manière déplaçable dans le sens vertical, dans la rainure de feuillure de la surface de rainure verticale de l'ouvrant (3).

4. Ferrure selon la revendication 1 ou 2, **caractérisée par le fait que** l'élément de guidage est un élément (97), monté de manière déplaçable horizontalement sur l'équerre d'angle, faisant saillie vers le bas par rapport à l'équerre d'angle (51), pour son engagement dans la rainure de feuillure de la surface de rainure verticale de l'ouvrant (3).

5. Ferrure selon la revendication 1 ou 2, **caractérisée par le fait que** l'élément de guidage est une pièce de remplissage (101), pouvant être placée dans la rainure de feuillure de la surface de feuillure horizontale et verticale de l'ouvrant et pouvant être fixée à l'ouvrant, portant une projection de guidage (109) faisant saillie vers le haut et coopérant avec le segment du côté du palier (13) du bras de suspension (11), en vue du guidage de celui-ci.

6. Fenêtre ou porte avec un ouvrant (3), rotatif autour d'un axe vertical, qui est posé de manière rotative sur le châssis dormant, à l'endroit de son coin inférieur, à l'aide d'une équerre d'angle (5) absorbant la composante verticale du poids de l'ouvrant (3) et, à l'endroit de son coin supérieur, à l'aide d'un palier d'articulation (9) et d'un bras de suspension (11) y monté et fixé de manière fixe en rotation et en déplacement à l'ouvrant, **caractérisée par le fait que** le bras de suspension (11) est fixé à l'ouvrant (3), à une distance telle du palier d'articulation (9), et est réalisé, entre sa fixation à l'ouvrant (3) et le palier d'articulation (9), de manière flexible dans le sens vertical dans une mesure telle qu'il peut suivre, de par sa flexibilité, un mouvement de réglage, provoqué par le déplacement du palier d'angle (5), de l'ouvrant (3) par rapport au châssis dormant (2).
